# EUROPÄISCHE PATENTSCHRIFT

(11) **EP 0 290 845 B1**
(45) Veröffentlichungstag und Bekanntmachung des Hinweises auf die Patenterteilung: **18.08.1993**
(21) Anmeldenummer: 88106548.6
(22) Anmeldetag: 23.04.1988
(51) Int. Cl.: B41J 2/325

(54) **Verfahren zum Bedrucken eines Aufzeichnunsträgers**
Record carrier printing method
Procédé d'impression sur porteur d'informations

(30) Priorität: 09.05.1987 DE 3715523
(43) Veröffentlichungstag der Anmeldung: 17.11.1988
(73) Patentinhaber: R. Ancker Jorgensen A/S, 4800 Nykobing F (DK)
(72) Erfinder: Bekker-Madsen, Per, DK-6500 Vojens (DK); Christensen, Otto Hansen, DK-6500 Vojens (DK)
(74) Vertreter: Müller, Hans, Dipl.-Ing.

(56) Entgegenhaltungen:
- EP-A- 0 114 975
- DE-A- 3 510 260
- GB-A- 2 102 740

## Beschreibung

Die Erfindung betrifft ein Verfahren nach dem Oberbegriff des Anspruchs 1.

Bei Verfahren dieser Art, die aus DE-A-3 510 260 und EP-A-0 114 975 vorbekannt sind, erfolgt die erforderliche Trennung von Farbband und Aufzeichnungsträger nach erfolgtem Farbübergang in nicht näher spezifizierter Weise.

Aufgabe der Erfindung ist es, ein Verfahren der eingangs genannten Art so auszugestalten, daß es mit möglichst hoher Druckgeschwindigkeit betrieben werden kann.

Die Erfindung löst diese Aufgabe durch die im Kennzeichen des Anspruchs 1 angegebenen Merkmale.

Durch die Einführung des spitzen Trennwinkels läßt die Erfindung der Druckfarbe Zeit, ihrer Affinität folgend auf den Aufzeichnungsträger überzugehen, um erst dann, nach dieser Vorbereitung, die Trennung, dann allerdings schlagartig, vorzunehmen. Die sanfte Einleitung der schlagartigen Trennung durch Vorschalten des spitzen Trennwinkels führt auch bei hohen Geschwindigkeiten zu einem präzisen Druck.

Der durch die jeweils beheizten Transferstifte angestrebte schnelle Druckfarbübergang an den Aufzeichnungsträger wird dadurch begünstigt, daß die einander zugekehrten Oberflächen von Trägerband und Aufzeichnungsträger, die Druckfarbe sowie die Transferstifte und deren Beheizung so aufeinander abgestimmt bemessen sind, daß die durch die beheizten Transferstifte weichgemachten Portionen der Druckfarbe eine größere Affinität zum Aufzeichnungsträger als zum Trägerband haben.

Es hat sich gezeigt, daß auf diese Weise nicht nur eine hohe Geschwindigkeit, mit der der Aufzeichnungsträger an den Transferstiften während des Druckbetriebes vorbeigeführt wird, sondern auch ein sehr präziser konturenscharfer Druck erzielbar ist.

Besonders gute Ergebnisse werden erzielt mit einer Ausgestaltung derart, daß nach Ablauf von 10 bis 70% (Prozent), vorzugsweise 50%, der auslaufenden Wegstrecke von dem Preßelement kein Druck mehr auf das Druckfarbband ausgeübt wird.

Der erste Abschnitt der auslaufenden Wegstrecke bietet der Druckfarbe Zeit, die affinitätsbedingte Haftung an dem Aufzeichnungsträger auszubilden. Im zweiten Teil der auslaufenden Wegstrecke wird dann langsam das Ablösen der Druckfarbe vom Druckfarbband eingeleitet. Aufgrund dieser Einleitung ist es dann möglich, die endgültige Trennung schnell vorzunehmen. Das hat sich auch als zweckmäßig erwiesen für einen präzisen, schnellen und endgültigen Farbübergang. Eine dementsprechende Ausgestaltung, die das berücksichtigt, ist dadurch gekennzeichnet, daß am Ende der auslaufenden Wegstrecke am Druckkopf eine Kante ist, um die das Druckfarbband im Winkel von 3° bis 42° (Grad), vorzugsweise 38,5°, schräg zum Aufzeichnungsträger fortgeführt wird.

Das Ausmaß, mit dem die Trennung im zweiten Abschnitt der auslaufenden Wegstrecke eingeleitet wird, kann man den jeweiligen Betriebsbedingungen entsprechend optimieren, und zwar am einfachsten durch Einstellen der Richtung, mit der der Aufzeichnungsträger von dem Preßelement abgezogen wird. Eine dementsprechend bevorzugte Ausgestaltung ist dadurch gekennzeichnet, daß das Druckfarbband im Anschluß an die Transferstifte dicht entlang der Druckfläche geführt wird, daß der Aufzeichnungsträger im Bereich der auslaufenden Wegstrecke von dem Preßelement abgezogen wird, derart, daß der Aufzeichnungsträger mit der Druckfläche einen spitzen Winkel von 0,7° bis 30°, vorzugsweise 1,5°, einschließt, der in Förderrichtung des Druckfarbbandes ge- öffnet ist, wodurch für den Rest der auslaufenden Wegstrecke eine Trennung von Druckfarbband und Aufzeichnungsträger bewirkt wird, die aber bis zum Ende der auslaufenden Wegstrecke durch Dehnung der Druckfarbschicht überbrückt wird.

Auch auf der Zulaufseite kann man den Ablauf des Druckvorgnags und damit auch die mögliche Druckgeschwindigkeit begünstigen. Eine entsprechende bevorzugte Lösung ist dadurch gekennzeichnet, daß der Aufzeichnungsträger an das Preßelement herangeführt wird, derart, daß der Aufzeichnungsträger mit der Druckfläche einen spitzen Winkel von 2° bis 30°, vorzugsweise 10,5°, einschließt, der gegen die Förderrichtung des Druckfarbbandes offen ist und daß das Druckfarbband tangential an das Preßelement in einem spitzen Winkel zur Druckfläche herangeführt wird, der etwa halb so groß ist wie der spitze Winkel des Aufzeichnungsträgers und vorzugsweise 5° beträgt.

Für Verfahren der eingangs genannten Art ist das Druckfarbband sehr kostspielig und deshalb ist es eine weitere Aufgabe der Erfindung, den Verbrauch des Druckfarbbandes möglichst einzuschränken.

Diese Aufgabe wird dadurch gelöst, daß während des Vorschubs des Aufzeichnungsträgers der Antrieb für das Druckfarbband gleich schnell und vorwärts nur während des Druckbetriebes, bei dem zu bedruckende Abschnitte des Aufzeichnungsträgers an den Transferstiften und der auslaufenden Wegstrecke vorbeigeführt werden, betrieben wird, daß bei Blankbetrieb - das ist diejenige Betriebszeit, während der Aufzeichnungsträger vorwärtsbewegt wird und kein Druckbetrieb herrscht - das Druckfarbband nicht vorwärtsbewegt wird und daß nur bei Druckbetrieb das Preßelement gegen den Aufzeichnungsträger und gegen das Druckfarbband gepreßt wird, bei Blankbetrieb dagegen vom Aufzeichnungsträger abgehoben ist.

Während bei einem bekannten Verfahren der eingangs genannten Art das Druckfarbband ständig mitläuft, so daß genausoviel Länge an Druckfarbband verbraucht wird wie Länge Aufzeichnungsträger am Druckkopf vorbeiläuft, wird nach der Erfindung nur so viel Druckfarbbandlänge verbraucht, wie den aufsummierten, tatsächlich bedruckten Abschnitten des Aufzeichnungstgrägers zuzüglich der Länge des auslaufenden Wegstrecke und eventuell vorgesehener Toleranzabschnitte entspricht.

Der Druckfarbbandverlust entsprechend der Länge der auslaufenden Wegstrecke ist zunächst unvermeidlich, denn bei Druckbetrieb müß das Druckfarbband so lange gleichsinnig mit dem Aufzeichnungsträger bewegt werden, bis die übertragene Druckfarbe vollständig an den Aufzeichnungsträger übergegangen ist, und das ist erst am Ende der auslaufenden Wegstrecke der Fall. Je kürzer die auslaufende Wegstrecke ist, umso geringer ist der dadurch bedingte Druckfarbbandverlust.

Man kann den durch die auslaufende Wegstrecke und eventuelle Toleranzabschnitte entstehenden Druckfarbbandverlust dadurch reduzieren, daß der Antrieb des Druckfarbbandes unmittelbar im Anschluß an einen Druckbetrieb und vor Beginn des nächsten Druckbetriebes das Druckfarbband rückwärts fördernd betreibt, bis der Anfang des am Ende des voraufgegangenen Druckbetriebes ungenutzten Druckfarbabschnittes unter den Transferstiften steht und daß im übrigen während des Blankbetriebes das Druckfarbband stillsteht.

Bei einem solchen Transferdrucker ist die Maximalgeschwindigkeit, mit der das jeweils zu bedruckende Papier gemeinsam mit dem Druckfarbband beim Druckvorgang am Druckkopf vorbeigeführt wird, begrenzt. Wird diese Maximalgeschwindigkeit überschritten, dann wird der Druck unsauber.

Im Sinne der eingangs gestellten Aufgabe kann die Zeit, mit der ein Aufzeichnungsträger bedruckt wird, dadurch abgekürzt werden, daß der Antrieb für den Aufzeichnungsträger bei Druckbetrieb mit einer ersten langsamen Druckgeschwindigkeit gleichschnell wie das Druckfarbband und beim Blankbetrieb mit einer zweiten, um ein Vielfaches höheren Blankgeschwindigkeit erfolgt und daß nur bei Druckbetrieb der Aufzeichnungsträger gegen das Druckfarbband gepreßt wird, bei Blankbetrieb dagegen nicht.

Bei den meisten Aufzeichnungsträgern sind Zwischenräume zwischen der Beschriftung, an denen keine Druckfarbe an den Aufzeichnungsträger übertragen werden muß, vorgesehen. Während dieser Zeiten, den sogenannten Blankzeiten, kann also der Aufzeichnungsträger schneller als mit der Druckgeschwindigkeit am Druckkopf vorbeigefördert werden, ohne daß dadurch die Druckqualität beeinträchtigt wird.

Damit bei Blankbetrieb der Aufzeichnungsträger keine Druckfarbe vom stillstehenden Druckfarbband abscheuert, wird während dessen die Anpressung ausgesetzt.

Es sollte sichergestellt sein, daß ein gewünschtes Druckbild über die ganz Fläche einwandfrei ausgeführt ist. Kritisch ist dabei das förderaufwärtige und das förderabwärtige Ende des Druckbildes. Dem kann man Rechnung tragen durch eine Ausgestaltung, die dadurch gekennzeichnet ist, daß der Druckbetrieb während einer Druckzeitspanne aufrechterhalten wird, die beginnt, sobald ein erster Toleranzabschnitt unmittelbar vor einem zu bedruckenden Abschnitt des Aufzeichnungsträgers an die Transferstifte gelangt, und endet, sobald ein zweiter Toleranzabschnitt in unmittelbarem Anschluß an den zu bedruckenden Abschnitt an den Transferstiften vorbeigelaufen ist, wobei diese Toleranzabschnitte, bezogen auf die Förderrichtung des Aufzeichnungsträgers, 0,2 bis 3,0 mm, vorzugsweise 1,0 mm, umfassen.

Die Erfindung ist anwendbar in den verschiedensten Vorrichtungen, in denen gedruckt wird, zum Beispiel bei Fahrkartendruckern, Schreibmaschinen, EDV-Druckern und dergleichen. Bevorzugt anwendbar ist sie in Verbindung mit einem Etikettenspender beziehungsweise Etikettendrucker zum Bedrucken der Etiketten eines als Aufzeichnungsträger dienenden Etikettenbandes einzeln nacheinander, welches Etikettenband aus einem Trägerband besteht, auf dem gleichmäßig aufgereiht gleichgroße mit Haftmittel hinterlegte Etiketten lösbar haften, die bedruckt einzeln nacheinander abgegeben werden.

Bei einem solchen Etikettenband wird zwischen den einzelnen Etiketten kein Druck benötigt und das Druckfeld erstreckt sich nie über die ganze Fläche der Etikette, so daß lange Abschnitte zum Blankbetrieb zur Verfügung stehen. Es wird auch im allgemeinen eine sehr hohe Druckgeschwindigkeit gewünscht, damit in der Zeiteinheit genügend bedruckte Etiketten zur Verfügung stehen.

Die Erfindung ist anwendbar in einer Vorrichtung, die im Bedarfsfall, zum Beispiel bei Knopfdruck, jeweils eine bedruckte Etikette, einen bedruckten Fahrschein oder dergleichen, abgibt, der dann zum Beispiel von Hand abgenommen werden kann. Die Erfindung ist bevorzugt anwendbar in Verbindung mit einer Etikettiermaschine, bei der dem Transferdrucker ein mit einer Spendezunge ausgestatteter Etikettenspender nachgeordnet ist. Dieser Etikettenspender kann auf eine Warenförderbahn gerichtet sein und wird dann von Taktsignalen der Warenförderbahn für jede vorbeilaufende Ware zur Abgabe einer Etikette ausgelöst, die von der Spendezunge abezogen wird und mit einer Rolle auf der Ware festgedrückt wird. Bei einer solchen Etikettiermaschine wird der Abgabetakt der Etiketten am Etikettenspender bestimmt durch den Takt der vorbeigeführten Waren. Die Warenfördergeschwindigkeit ist unter Umständen sehr hoch und die Spendegeschwindigkeit, mit der der Etikettenspender eine Etikette abgibt, sollte etwa gleich hoch sein. Zwischen den abzugebenden Etiketten entsteht entsprechend dem Warentakt eine Pause.

Die so durch die Warenfördergeschwindigkeit vorgegebene Spendegeschwindigkeit ist im allgemeinen wesentlich höher als die Druckgeschwindigkeit eines Transferdruckers. Der Einsatz des Transferdruckers bei einem solchen Etikettenförderer wird dennoch dadurch ermöglicht, daß ein Etikettenbandspeicher zwischen dem Transferdrucker und dem Etikettenspender vorgesehen ist, der eine Vorratsschlaufe des Etikettenbandes mit einigen bedruckten Etiketten aufnehmen kann. So ist es möglich, den Transferdrucker mit einer höheren Taktfrequenz bei niedrigerer Druckgeschwindigkeit zu betreiben und damit den Etikettenausstoß zu erzielen, den man für den mit höherer Spendegeschwindigkeit aber niedrigerer Taktfolge betriebenen Etikettenspender benötigt. Dabei wirkt sich für die Abgabekapazität des Transferdruckers besonders günstig aus, wenn gemäß der eingangs beschriebenen Weiterbildung am Transferdrucker das Etikettenband nur während des Druckbetriebes mit Druckgeschwindigkeit, im übrigen aber mit der höheren Blankgeschwindigkeit betrieben wird.

Im allgemeinen werden Vorrichtungen der hier in Frage stehenden Art fortlaufend immer mit den gleichen Etiketten betrieben, wobei diese Etiketten auch immer in gleicher Weise bedruckt werden, jedenfalls über einen längeren Betriebsabschnitt. Das macht es möglich, von vornherein entsprechend der Etikettenlänge und der Anordnung des Druckbildes auf den jeweiligen Etiketten die Ein- und Umschaltung der Antriebe auf die verschiedenen Geschwindigkeiten vorzuprogrammieren. Eine dementsprechende Weiterbildung ist dadurch gekennzeichnet, daß eine Programmsteuereinrichtung für die Antriebe vorgesehen ist, daß Etikettentaster in der Bahn der Etiketten und/oder zu etikettierenden Waren vorgesehen sind, deren Tastsignale an die Programmsteuereinrichtung gelangen, und daß als Antriebsmittel ein oder mehrere Schrittschaltmotoren vorgesehen sind.

Man kann für alle diese Antriebe einen einzigen Antriebsmotor vorsehen und die verschiedenen Geschwindigkeiten über unterschiedliche Kupplungen und Übersetzungsgetriebe von diesem einen Antrieb ableiten. Einfacher ist es aber, für die verschiedenen Antriebsprobleme jeweils einen gesonderten Antrieb vorzusehen und da empfiehlt sich wegen des Taktbetriebes jeweils ein elektrischer Schrittschaltmotor. Das gilt insbesondere für den Etikettenspender, dem vorzugsweise ein vom Antrieb des Transferdruckers unabhängiger Schrittschaltmotor zugeordnet ist.

Die Erfindung wird nun anhand der beigefügten Zeichnung näher erläutert.

In der Zeichnung zeigt:
- Figur 1: von der Seite gesehen eine Etikettiermaschine im Blankbetrieb,
- Figur 2: den Druckkopf mit der Druckunterlage aus Figur 1, vergrößert herausgezeichnet, jedoch im Druckbetrieb und mit weiteren Details,
- Figur 3: Teile aus Figur 2 perspektivisch,
- Figur 4: von oben gesehen einen Abschnitt des Etikettenbandes mit zwei fertig bedruckten Etiketten, und
- Figur 5: ein Diagramm.

In der Zeichnung ist mit 1 ein Gehäuse bezeichnet, an dem eine Vorratsbobine 2 für das als Aufzeichnungsträger dienende Etikettenband 3, ein Transferdrucker 4, ein Etikettenspender 5, eine Aufwickelbobine 6 für das von den Etiketten befreite Trägerband, diverse Walzen 7 bis 14 und 18 zur Führung des Etikettenbandes 3 und an sich in der Zeichnung verdeckte, aber der Übersicht halber herausgezeichnete Antriebsmotoren 15, 16, 17 gelagert sind.

Das Etikettenband 3, vergleiche auch Figur 2, besteht aus einem Trägerband 20, auf dem gleichmäßig mit Abstand 80 aufgereiht gleichgroße, mit Haftmitteln hinterlegte Etiketten 21, 22 lösbar haften. Die Etiketten bestehen aus Papier und sind auf ihrer freiliegenden Vorderseite vorbedruckt, zum Beispiel mit einem farbigen Aufdruck 23, der in Figur 4 durch Kreuze angedeutet ist.

Entsprechend der zu etikettierenden Ware sollen nun die Etiketten bedruckt werden, zum Beispiel mit einem Warencode entsprechend dem Strich-Code 24 und einer Ziffer 25 aus Figur 4. Das Druckbild ist bei jeder Etikette das gleiche und auch gleich positioniert.

Der zu bedruckende Abschnitt einer Etikette, bezogen auf die Förderrichtung gemäß Pfeil 26 des Etikettenbandes ist durch Doppelpfeil 27 gekennzeichnet. An diesen Bereich schließt sich in Förderrichtung davor ein erster Toleranzabschnitt 28 und in Förderrichtung dahinter ein zweiter Toleranzabschnitt 29 an. Diese beiden Toleranzabschnitte zuzüglich des Abschnittes entsprechend dem Doppelpfeil 27 ergeben den Druckabschnitt gemäß Doppelpfeil 30. Dazwischen erstrecken sich Blankabschnitte gemäß dem Doppelpfeil 31.

Mit 32 ist ein Druckfarbband bezeichnet, das aus einem hitzebeständigen Trägerband 33 besteht, das auf seiner dem Etikettenband 3 zugekehrten Unterseite mit thermoplastischer, ausgehärteter Druckfarbe 34 beschichtet ist. Die durch Beheizung warm und weich gemachten Bezirke der Druckfarbe 34 haben zu der zu bedruckenden Oberfläche der Etiketten 21, 22 eine höhere Affinität als zum Trägerband 33, so daß die weichgemachten Druckfarbbezirke, wenn sie gegen die Etiketten gedrückt werden, an diese übergeben werden. Im einzelnen wird das noch weiter unten anhand von Figur 4 und 5 erläutert.

Für das Druckfarbband 32 sind am Gehäuse 1 zwei Umlenkwalzen 35, 36, eine Antriebswalze 18 mit zugehörigen Andruckwalzen 56 und 57, eine Umlenkkante 81, eine Vorratsbobine 37 und eine Aufwickelbobine 38 für das verbrauchte Druckfarbband vorgesehen. Dem Antriebsmotor 15 und der Aufwickelbobine 38 ist eine Rutschkupplung 54 zwischengeschaltet. Der Antriebsmotor 15 treibt das Druckfarbband 32 in Pfeilrichtung 100 vorwärts. Für die Vorratsbobine 37 ist ein Antriebsmotor 59 vorgesehen mit einer zwischengeschalteten Rutschkupplung 101. Der Antriebsmotor 59 treibt die Vorratsbobine 37 rückwärts, also gegen die Pfeilrichtung 100. Die beiden Antriebsmotore 15 und 59 mit den zugehörigen Rutschkupplungen 54 und 101 dienen dazu, das Druckfarbband strammzuhalten. Die Vorwärts- beziehungsweise Rückwärtsbewegung des Druckfarbbandes wird bestimmt durch den Antrieb 55, der die Antriebswalze 18 antreibt. Die Antriebswalze 18 kann durch den Antrieb 55 vorwärts oder rückwärts angetrieben oder stillgesetzt werden. Das Druckfarbband 32 umschlingt die Antriebswalz 18 bedingt durch die beiden federbelastet anliegenden Andruckwalzen 56, 57, die sicherstellen, daß das Druckfarbband sich immer exakt mit dem Umfang der Antriebswalze 18 bewegt. Auf die Antriebswalze 18 wirkt außerdem eine an- und absetzbare Bremse 102.

Mit 40 ist ein Druckkopf des Transferdruckers 4 bezeichnet, der einer Druckunterlageeinrichtung 41 gegenüber angeordnet ist.

Das Etikettenband 3 wird mit dem Trägerband der Druckunterlageeinrichtung 41 zugekehrt zwischen dem Druckkopf 40 und der Druckunterlageeinrichtung 41 hindurchgeführt. Zwischen dem Etikettenband und dem Druckkopf wird das Druckfarbband 32 geführt, und zwar mit der Druckfarbbeschichtung 34 dem Etikettenband zugekehrt. Der Druckkopf 40 des Transferdruckers 4 weist eine Reihe 44 elektrisch selektiv beheizbarer Transferstifte 45, 46 ... auf. Diese Reihe 44 erstreckt sich quer über die ganze Breite der Etiketten 21, 22 und quer zur Förderrichtung gemäß Pfeil 26. Auf 1 mm (Millimeter) Reihenlänge sind beispielsweise drei Transferstifte angeordnet.

Die untere Stirnseite des Druckkopfes bildet die flache Druckfläche 47. Mit 2 bis 3 . 10⁻² mm ragen die freien Enden der Transferstifte 45, 46 aus der Druckfläche 47 heraus. Der Druckfläche 47 gegenüber ist eine Preßwalze 48 der Druckunterlage 41 angeordnet. Die Preßwalze ist drehbar gelagert und erstreckt sich mit ihrer Achse 82 parallel zur Reihe 44 der Transferstifte. Der Umfang der Preßwalze ist elastisch, die Preßwalze hat einen Durchmesser von 4 mm. Die durch die Achse 82 und die Reihe 44 definierte, sogenannte Transferebene 83 erstreckt sich senk- recht zur Druckfläche 47. Bei Druckbetrieb steht die Preßwalze in der in Figur 2 und 3 gezeichneten Druckstellung der Druckfläche 47 gegenüber und preßt das Etikettenband 3 und das Druckfarbband 32 gegen die Druckfläche, so daß die Hitze der beheizten Transferstifte wirksam werden und die jeweils direkt darunter befindliche Portion der Druckfarbe ausschmelzen kann, die sich dann auf das Papier der Etiketten überträgt und anschließend, nachdem das Etikettenband weitertransportiert worden ist, zu dem gewünschten Druckbild aushärtet.

Die Preßwalze 48 ist in Richtung des Doppelpfeils 49 schwenkbar um eine Achse 50 parallel zur Walzenachse an einem Trägerpaar 51 gelagert. An dem Trägerpaar greift eine Zugfeder 52 und ein Elektromagnet 53 an, der in Figur 2 inaktiviert gezeichnet ist, wodurch die Preßwalze in ihre Blankstellung zurückgezogen ist, in der sie nicht mehr pressend auf das Etikettenband einwirkt, so daß dieses sich vom Druckfarbband löst. Ist der Elektromagnet 53 aktiviert, dann bewegt sich die Preßwalze 48 in ihre in Figur 2 und 3 gezeichnete Druckposition, in der sie das Etikettenband gegen das Druckfarbband und die Druckfläche 47 preßt.

Wie besonders gut aus Figur 2 ersichtlich, wird, bedingt durch die Lage der Walze 7, das Etikettenband 3 in tangentialer Richtung an die in Druckbetriebsstellung befindliche Preßwalze herangeführt derart, daß das Etikettenband mit der Druckfläche 47 einen spitzen Winkel 84 von 10,5° einschließt, der gegen die Förderrichtung gemäß Pfeil 85 des Druckfarbbandes offen ist. Das Druckfarbband 32 wird gleichzeitig tangential in einem spitzen Winkel 86 zur Druckfläche 47 herangeführt, der etwa halb so groß ist wie der Winkel 84, im Ausführungsbeispiel 5°.

Im Anschluß an die Transferstifte 45, 46 wird das Druckfarbband 32 dicht entlang der Druckfläche 47 geführt, und zwar bis zu der Kante 81 am förderabwärtigen Ende der Druckfläche, die sich quer zur Förderrichtung Pfeil 85 parallel zur Reihe 44 erstreckt. Diese Kante hat einen kleinen Krümmungsradius von etwa 0,1 mm und ist als Gleitkante ausgebildet. Um diese Kante wird das Druckfarbband schräg nach oben zur Walze 18 abgezogen, so daß es mit der Druckfläche 47 im Winkel 87 von 38,5° schräg zum Etikettenband 3 fortgeführt wird. Der Winkel 87 ist in Förderrichtung offen.

Das Etikettenband 3 umschlingt, nachdem es die Transferstifte 45, 46 passiert hat, noch ein kleines Stück gemäß Pfeil 89 die Preßwalze 48 und verläßt diese tangential in einer Richtung, in der es mit der Druckfläche 47 einen spitzen Winkel 88 von 1,5° einschließt. Der in Förderrichtung gemessene Abstand gemäß Doppelpfeil 90 zwischen dem Ende der Transferstifte 45, 46 und der Kante 81 beträgt 1,5 mm. Die Wegstrecke des Etikettenbandes, die diesem Abstand entspricht, wird auslaufende Wegstrecke 90 genannt. Am Ende der auslaufenden Wegstrecke, also an der Kante 81, endet die Übergabe der Druckfarbe. Mit anderen Worten, dort ist die für den angestrebten Druck vorgesehene Übertragung der Druckfarbe vom Druckfarbband zur Etikette vollzogen.

Die am Druck beteiligten Abschnitte von Farbband und Aufzeichnungsträger werden jeweils so schnell über die auslaufende Wegstrecke geführt, daß bei vollendeter Trennung die übergebene Druckfarbe noch weich ist. Die einander zugekehrten Oberflächen von Trägerband und Aufzeichnungsträger, die Druckfarbe sowie die Transferstifte und deren Beheizung sind so aufeinander abgestimmt bemessen, daß die durch die beheizten Transferstifte weichgemachten Portionen der Druckfarbe eine größere Affinität zum Aufzeichnungsträger als zum Trägerband haben. Auf diese Weise ist sichergestellt, daß beim Passieren der Kante 81 der erforderliche Druckfarbübergang vollzogen ist.

Der Radius, die Druckbelastung bei Druckbetrieb und die Elastizität der Preßwalze 48 sind so bemessen, daß nach Ablauf von 30 bis 70 %, im Ausführungsbeispiel von 50 %, der auslaufenden Wegstrecke - das ist der Punkt S3 in Figur 5 - kein Druck mehr auf das Druckfarbband 32 von der Preßwalze 48 ausgeübt wird. Da man mit der Trennung von Etiketten- und Druckfarbband nicht wie bei bekannten Vorrichtungen warten muß, bis die übertragene Druckfarbe ausgehärtet ist, kann man die beiden Bänder während des Druckbetriebes mit höherer Geschwindigkeit antreiben als bei der bekannten Vorrichtung.

Beim Druckbetrieb ergibt sich der in Figur 5 dargestellte Druck- und Temperaturverlauf.

In Figur 5 ist auf der vertikalen Achse der Druck P aufgetragen, mit dem die Preßwalze 48 von unten auf das Etikettenband 3 einwirkt und dieses mit dem Druckfarbband 32 gegen die Druckfläche 47 beziehungsweise die Transferstifte 45, 46 drückt. Außerdem ist auf der vertikalen Achse die Temperatur t aufgetragen, die diejenigen Bezirke der Druckfarbe annehmen, die im Zuge des durchgeführten Druckes an die Etiketten übertragen werden. Oberhalb der Temperatur t1 ist die Druckfarbe weich und die Affinität der Druckfarbe zur zu bedruckenden Oberfläche der Etiketten wesentlich größer als zum Trägerband.

Auf der vertikalen Achse ist der Weg S des Etikettenbandes 3 aufgetragen. Der Punkt S1 entspricht der Mitte der Transferstifte, der Punkt S2 entspricht der Kante 81. Von S1 bis S2 erstreckt sich also die auslaufende Wegstrecke und S3 markiert die Mitte der auslaufenden Wegstrecke 90. S4 ist ein Punkt, der genauso weit von S1 entfernt liegt wie S3 jedoch auf der Zulaufseite. Die Transferstifte 45, 46 erstrecken sich vom Punkt T1 bis T2.

Die Temperatur steigt beim Passieren beheizter Transferstifte, also bei T1, steil an und fällt dann nach Verlassen der Transferstifte bei T2 langsam ab. Am Ende der auslaufenden Wegstrecke, also am Punkt S2, ist die Temperatur der zu übertragenen Druckfarbbezirke immer noch über t1.

Bei Druckbetrieb setzt die Druckwirkung der Preßwalze 48 bei S4 ein und steigt an. Bei T1 werden die Transferstifte wirksam. Wenn sie beheizt sind, wird die Druckfarbe beheizt. Die Affinität der Druckfarbe zum Trägerband 33 nimmt in beheiztem Zustand ab und die Affinität der Druckfarbe zur Etikettenoberfläche steigt an. Dadurch findet die Druckfarbe Haftung an der Etikettenoberfläche und verliert ihre Haftung am Trägerband. Gleichzeitig steigt der Druck bis zum Maximum bei S1 an, wodurch dieser Übergang begünstigt wird. Bei T2 ist der Druck etwas abgesunken und die Beheizung beendet. Der Druck sinkt weiter ab und die Druckfarbe hat Zeit, ihre affinitätsbedingte Haftung an der Etikettenoberfläche auszubilden. Bei S3 ist der durch die Presswalze ausgeübte Druck "0". Im weiteren Verlauf der Fortbewegung des Etikettenbandes hebt sich dieses, da es noch an dem Umfang der Preßwalze 48 anliegt, bedingt durch den Winkel 88 beziehungsweise 89, zunehmend nach unten von dem Druckfarbband 32 ab. Dadurch zieht die übertragene Druckfarbe, die noch immer stärkere Affinität an der Etikettenoberfläche als am Trägerband hat, am Trägerband und löst sich zunehmend dort. Der dadurch entstehende Zug führt zu einem leichten, zunehmenden Unterdruck.

Bei S2 gerät das Druckfarbband in den Bereich der Umlenkkante 81 und entfernt sich schlagartig vom Etikettenband. Die übertragene Druckfarbe reißt nun an dem Trägerband des Druckfarbbandes ab, was zu der kurzen Unterdruckspitze bei S2 führt. Anschließend ist der Aufzeichnungsträger drucklos.

In dem Abschnitt 91 wird die Druckfarbe angepreßt und im Abschnitt 92 wird das Ablösen der übertragenen Druckfarbe vom Trägerband sanft vorbereitet, so daß das Abklingen an der Kante 81 schlagartig und präzise erfolgt.

Die Walze 10 ist an einem durch eine Druckfeder 60 belasteten, um die Achse der Walze 39 schwenkbar gelagerten Hebel 61 gelagert. Das Etikettenband 3 ist über die Walzen 9, 10 und 11 in Form einer Vorratsschlaufe 62 geführt, die durch die Federbelastung der Druckfeder 60 der Walze 10 stets strammgezogen ist und fünf bis neun Etikettenlängen speichern kann. Im Anschluß an diesen Etikenbandspeicher 19 gelangt das Etikettenband an eine Spendezunge 63 des Etikettenspenders 5, an der es mit kleinem Radius U-förmig zurückgeführt wird, so daß die einzelnen Etiketten, wie zum Beispiel die Etikette 64, aufgrund ihrer Steifigkeit vom Trägerband 20 abgeschoben werden. Diese Spendezunge ist auf die Oberfläche von Waren 66 eines Warenförderers 67 gerichtet. Durch eine Andrückrolle 71 wird eine solche abgeschobene Etikette niedergedrückt auf die vorgeführte Ware 66 und mit der Fördergeschwindigkeit der Ware abgezogen und auf die Ware geheftet.

Das Etikettenband 3 wird von der Walze 8 angetrieben, die, wie angedeutet, an den Schrittschaltmotor 16 gekoppelt ist. Auf dem die Walze 8 umschlingenden Umfangsabschnitt lastet zur Erhöhung der Reibung eine federbelastete Andruckwalze 68. Das leere Trägerband 20 wird durch die Walze 13 angetrieben, die ihrerseits, wie angedeutet, an den Schrittschaltmotor 17 gekoppelt ist, der unter Zwischenschaltung einer Rutschkupplung 70 auch die Aufwickelbobine 6 antreibt.

Das Druckfarbband 32 wird über die Aufwickelbobine 38 angetrieben, die ihrerseits, wie angedeutet, zum Antrieb an den Schrittschaltmotor 15 gekoppelt ist.

Mit 73 ist eine Programmsteuereinrichtung bezeichnet, die ein von Hand bedienbares Steuerpult 74 aufweist und, wie durch Pfeile angedeutet, unter anderem die Antriebsmotore 55, 16, 17 ansteuert und angesteuert wird durch drei berührungslose Taster 75 bis 77 und den Druckkopf 40. Der Taster 75 fühlt in der Bahn der zu etikettierenden Waren 6, der Taster 76 ist auf die bedruckten Etiketten gerichtet und der Taster 77 auf die unbedruckten Etiketten vor dem Transferdrucker 4.

Die Vorrichtung wird wie folgt betrieben:
Von der gefüllten Vorratsbobine 2 wird Etikettenband 3 abgezogen, und zwar mit der durch die Walze 8 jeweils vorgegebenen Geschwindigkeit. Die Walze 8 fördert das Etikettenband, während ein Blankabschnitt gemäß Doppelpfeil 31 an der Reihe 44 vorbeigeführt wird, mit der Blankgeschwindigkeit und, während ein Druckabscnitt gemäß Doppelpfeil 30 an der Reihe 44 vorbeigeführt wird, mit Druckgeschwindigkeit. Die Druckgeschwindigkeit beträgt beispielsweise 12 m/min (Meter pro Minute), die Blankgeschwindigkeit dagegen 18 m/min. Es werden immer nur so viele Etiketten bedruckt, bis die Vorratsschlaufe 62 gefüllt ist.

Am Etikettenspender 5 bewegt sich das Etikettenband 3 mit der Spendegeschwindigkeit, die hervorgerufen wird durch den Antrieb der Walze 13 und vorgegeben ist durch die Fördergeschwindigkeit der Waren 66. Das Etikettenband wird am Etikettenspender 5 schrittweise vorgeschoben, und zwar wird mit jedem Schnitt eine Etikette freigegeben. Die Spendegeschwindigkeit ist höher als die Blankgeschwindigkeit und mit Beispiel 30 m/min.

Während des Druckbetriebes, das ist diejenige Zeitspanne, während derer sein Druckabschnitt gemäß Doppelpfeil 30 an der Reihe 44 vorbeibewegt wird bis zu der Kante 81, befindet sich die Preßwalze 48 in ihrer in figur 3 gezeichneten Druckstellung.

Während des Blankbetriebes, das ist diejenige Zeitspanne, während derer ein Blankabschnitt gemäß Doppelpfeil 31 an der Reihe 44 vorbeigeführt wird oder der Reihe 44 bei stillstehendem Etikettenband gegenübersteht, befindet sich die Preßwalze 48 in ihrer in Figur 2 gezeichneten funktionslosen Blankstellung.

Der Druckbetrieb kann sich über einzelne Zeilen erstrecken und dazwischen kann Blankbetrieb sein. Er kann sich aber auch über Absätze erstrecken und zwischen den Absätzen ist dann Blankbetrieb. Am Ende eines Druckbetriebes wird Druckfarbband ungenutzt verbraucht, und zwar entsprechend dem Toleranzabschnitt 28 aus Figur 4 und der anschließenden auslaufenden Wegstrecke gemäß Doppelpfeil 90, vergleiche Figur 4. Um diesen Verlust zu vermeiden, erfolgt der Antrieb des Druckfarbbandes unmittelbar im Anschluß an einen Druckbetrieb und vor Beginn des nächsten Druckbetriebes das Druckfarbband rückwärts fördernd, bis der Anfang des am Ende des voraufgegangenen Druckbetriebes ungenutzten Druckfarbabschnittes unter den Transferstiften steht und steht und steht im übrigen während des Blankbetriebes das Druckfarbband still.

Zum Rückwärtsführen des Druckfarbbandes 32 wird die Antriebswalze 18 rückwärts gedreht um ein entsprechendes Stück und der Antriebsmotor 15 zieht das Druckfarbband 32 entsprechend zurück. Dieser Rückwärtsschritt 93 entspricht dem Toleranzabschnitt 28 zuzüglich der auslaufenden Wegstrecke 90.

Während des Druckbetriebes wird das Druckfarbband 32 mit der Druckgeschwindigkeit des Etikettenbandes 3 in der gleichen Richtung wie dieses bewegt, bedingt durch den Antrieb der Aufwickelbobine 38. Während des Blankbetriebes dagegen steht das Druckfarbband 32 still. Es findet also während des Blankbetriebes kein Druckfarbbandverbrauch statt.

## Patentansprüche

1. Verfahren zum Bedrucken eines Aufzeichnungsträgers ( 3, 20 )
mit einem mit schmelzbarer Druckfarbe schreibenden Transferdrucker ( 4 ), der einen Druckkopf mit einer Druckplatte aufweist, deren Stirnfläche eine Druckfläche ( 47 ) ist, in der eine gerade Reihe elektrisch selektiv beheizbarer Transferstifte ( 46 ) angeordnet ist,
mit einem Druckfarbband ( 32 ), das aus einem hitzebeständigen, auf der einen Seite mit schmelzbarer, ausgehärteter Druckfarbe ( 34 ) beschichteten Trägerband ( 33 ) besteht,
mit einem Preßelement ( 48 ), das gegenüber der Druckplatte angeorodnet ist und sich entlang der Reihe der Transferstifte erstreckt,
mit Antriebsmitteln ( 15, 16 ) für den Aufzeichnungsträger und für das Druckfarbband,
mit Führungsmitteln ( 7, 36 ) zm Führen des Aufzeichnungsträgers und des Trägerbandes getrennt auf das Preßelement zu, gleichschnell und vereinigt zwischen Druckfläche und Preßelement hindurch, und zwar das Trägerband auf der Seite der Druckfläche mit der Druckfarbbeschichtung dem Aufzeichnungsträger zugekehrt und getrennt vom Preßelement weg, und
mit einer Druckbelastung ( 53 ) für das Preßelement, durch die diese den Aufzeichnungsträger gegen das Druckfarbband und mit diesem gegen die Transferstifte preßt, dadurch gekennzeichnet,
daß der Aufzeichnungsträger ( 3, 20 ) im Bereich der Druckfläche im Anschluß an die Transferstifte im spitzen, in Förderrichtung geöffneten Trennwinkel ( 88 ) von 1,5° (Grad) vom Druckfarbband abgezogen wird,
daß dabei jedoch der entstehende Zwischenraum durch Dehnung der Druckfarbschicht überbrückt wird,
daß am Ende der Druckfläche ( 90 ) das Druckfarbband ( 32 ) im Trennwinkel ( 87 ) von 3 bis 42°, vorzugsweise 3,5°, vom Aufzeichnungsträger fortgeführt wird und
daß die Druckfläche im Anschluß an die Transferstifte 0,2 bis 5,0 mm (Millimeter), vorzugsweise 1,5 mm, lang ist.

2. Verfahren nach Anspruch 1, dadurch gekennzeichnet,
daß die einander zugekehrten Oberflächen von Trägerband und Aufzeichnungsträger, die Druckfarbe sowie die Transferstifte und deren Beheizung so aufeinander abgestimmt bemessen sind, daß die durch die beheizten Transferstifte weich-gemachten Portionen der Druckfarbe eine größere Affinität zum Aufzeichnungsträger als zum Trägerband haben.

3. Verfahren nach Anspruch 1 oder 2, dadurch gekennzeichnet,
daß nach Ablauf von 10 bis 70% (Prozent), vorzugsweise 50%, der auslaufenden Wegstrecke ( 90, 91 ) von dem Preßelement ( 48 ) kein Druck mehr auf das Druckfarbband ( 32 ) ausgeübt wird.

4. Verfahren nach einem der vorhergehenden Ansprüche, dadurch gekennzeichnet,
daß der Aufzeichnungsträger ( 20 ) an das Preßelement ( 48 ) herangeführt wird, derart,
daß der Aufzeichnungsträger mit der Druckfläche ( 47 ) einen spitzen Winkel ( 84 ) von 2° bis 30°, vorzugsweise 10,5°, einschließt, der gegen die Förderrichtung ( 85 ) des Druckfarbbandes ( 32 ) offen ist.

5. Verfahren nach einem der vorhergehenden Ansprüche, dadurch gekennzeichnet,
daß das Druckfarbband ( 32 ) tangential an das Preßelement ( 48 ) in einem spitzen Winkel ( 86 ) zur Druckfläche ( 47 ) herangeführt wird, der etwa halb so groß ist wie der spitze Winkel ( 84 ) des Aufzeichnungsträgers ( 20 ) und vorzugsweise 5° beträgt.

6. Verfahren nach einem der vorhergehenden Ansprüche, dadurch gekennzeichnet,
daß während des Vorschubs des Aufzeichnungsträgers (20) der Antrieb ( 55 ) für das Druckfarbband ( 32 ) gleich schnell und vorwärts nur während des Druckbetriebes, bei dem zu bedruckende Abschnitte ( 31 ) des Aufzeichnungsträgers (20) an den Transferstiften ( 45, 46 ) und der auslaufenen Wegstrecke ( 90 ) vorbeigeführt werden, betrieben wird,
daß bei Blankbetrieb - das ist diejenige Betriebszeit, während der der Aufzeichnungsträger vorwärtsbewegt wird und kein Druckbetrieb herrscht - das Druckfarbband nicht vorwärtsbewegt wird und
daß nur bei Druckbetrieb das Preßelement ( 48 ) gegen den Aufzeichnungsträger und gegen das Druckfarbband gepreßt wird, bei Blankbetrieb dagegen vom Aufzeichnungsträger abgehoben ist.

7. Verfahren nach einem der vorhergehenden Ansprüche, dadurch gekennzeichnet,
daß der Antrieb ( 55 ) des Druckfarbbandes ( 32 ) unmittelbar im Anschluß an einen Druckbetrieb und vor Beginn des nächsten Druckbetriebes das Druckfarbband rückwärts fördernd betreibt, bis der Anfang des am Ende des voraufgegangenen Druckbetriebes ungenutzten Druckfarbabschnittes unter den Transferstiften ( 45, 46 ) steht und
daß im übrigen während des Blankbetriebes das Druckfarbband stillsteht.

8. Verfahren nach Anspruch 6 oder 7, dadurch gekennzeichnet,
daß der Antrieb ( 55 ) für den Aufzeichnungsträger ( 20 ) bei Druckbetrieb mit einer ersten langsamen Druckgeschwindigkeit gleichschnell wie das Druckfarbband ( 32 ) und beim Blankbetrieb mit einer zweiten, höheren Blankgeschwindigkeit erfolgt und
daß nur bei Druckbetrieb der Aufzeichnungsträger gegen das Druckfarbband gepreßt wird, bei Blankbetrieb dagegen nicht.

## Claims

1. Method for printing a record carrier (3, 20) having a transfer printer (4) writing with meltable printing ink, which has a printing head with a printing plate, whose face is a printing face (47), in which is located a straight line of electrically selectively heatable transfer pins (46), with a printing ink ribbon (32), which comprises a heat-resistant carrier ribbon (33) coated on one side with meltable, hardened printing ink (34), with a pressing element (48), which is positioned opposite the printing plate and extends along the row of transfer pins, with drive means (15, 16) for the record carrier and for the printing ink ribbon, with guide means (7, 36) for guiding the record carrier and the carrier ribbon separately to the pressing element, moving at the same speed and joined between the printing surface and the pressing element and namely the carrier ribbon on the side of the printing surface with the printing ink coating facing the record carrier and separated away from the pressing element and with a compressive load applicator (53) for the pressing element through which the latter presses the record carrier against the printing ink ribbon and with the latter against the transfer pins, characterized in that the record carrier (30, 20) in the vicinity of the printing surface and following onto the transfer pins is drawn from the printing ink ribbon at an acute separating angle (88) of 1.5° open in the conveying direction, that the resulting gap is bridged by the expansion of the printing ink coating, that at the end of the the printing surface (90) the printing ink ribbon (32) is led away from the record carrier with a separating angle (87) of 3 to 42°, preferably 3.5° and that the printing surface, following onto the transfer pins, is 0.2 to 5.0 mm and preferably 1.5 mm long.

2. Method according to claim 1, characterized in that the facing surfaces of the carrier ribbon and the record carrier, the printing ink and the transfer pins and their heating are so matched to one another that the portions of the printing ink softened by the heated transfer pins have a greater affinity for the record carrier than for the carrier ribbon.

3. Method according to claim 1 or 2, characterized in that at the end of 10 to 70%, preferably 50% of the outgoing path length (90, 91), the pressing element (48) exerts no further pressure on the printing ink ribbon (32).

4. Method according to one of the preceding claims, characterized in that the record carrier (20) is moved up to the pressing element (48) in such a way that the record carrier forms with the printing surface (47) an acute angle (84) of 2 to 30°, preferably 10.5°, which is open against the conveying direction (85) of the printing ink ribbon (32).

5. Method according to one of the preceding claims, characterized in that the printing ink ribbon (32) is passed tangentially to the pressing element (48) in an acute angle (86) to the printing surface (47), which is roughly half as large as the acute angle (84) of the record carrier (20) and is preferably 5°.

6. Method according to one of the preceding claims, characterized in that during the advance of the record carrier (20) the drive (55) for the printing ink ribbon (32) is operated at the same speed and in the forwards direction only during printing operation during which portions (31) of the record carrier (20) to be printed are led past the transfer pins (45, 46) and the out-going path length (90), that during blank operation, i.e. the operating period during which the record carrier is moved forwards and no printing operation takes place, the printing ink ribbon is not moved forwards and that only during the printing operation is the pressing element (48) pressed against the record carrier and against the printing ink ribbon, whereas during blank operation it is raised from the record carrier.

7. Method according to one of the preceding claims, characterized in that the drive (55) of the printing ink ribbon (32), immediately following on to a printing operation and prior to the start of the next printing operation, conveys the printing ink ribbon backwards until the start of the printing ink portion unused at the end of the preceding printing operation is located under the transfer pins (45, 46) and that otherwise during the blank operation the printing ink ribbon is stationary.

8. Method according to claim 6 or 7, characterized in that the drive (55) for the record carrier (20), during printing operation, takes place with a first slow printing speed at the same speed as the printing ink ribbon (32) and, during blank operation, with a second, higher blank speed and only during printing operation is the record carrier pressed against the printing ink ribbon, but this does not occur during blank operation.

## Revendications

1. Procédé d'impression sur un support d'informations (3, 20),
avec une imprimante par transfert (4), qui utilise une encre d'impression fusible et qui présente une tête d'impression dotée d'une plaque d'impression dont la surface frontale est une surface d'impression (47), dans laquelle est disposée une rangée droite de pointes de transfert (46) qui peuvent être sélectivement chauffées de manière électrique,
avec une bande d'encre d'impression (32) qui est constituée d'une bande porteuse (33) résistante à la chaleur, enduite sur un côté d'encre d'impression fusible durcie (34),
avec un élément de pressage (48), qui est disposé en vis-à-vis de la plaque d'impression et s'étend le long de la rangée de pointes de transfert,
avec des moyens d'entraînement (15, 16) pour le support d'informations et pour la bande d'encre d'impression,
avec des moyens de guidage (7, 36) pour guider séparément le support d'informations et la bande porteuse vers l'élément de pressage, à la même vitesse et en étant réunis entre la surface d'impression et l'élément de pressage, la bande porteuse se trouvant alors du côté de la surface d'impression avec la couche d'encre d'impression tournée vers le support d'informations, et étant ensuite éloignée de l'élément de pressage séparément du support d'informations,
et avec une sollicitation en pression (53) pour l'élément de pressage, par laquelle ce dernier presse le support d'informations contre la bande d'encre d'impression, et avec cette dernière contre les pointes de transfert,
**caractérisé** en ce que le support d'informations (3, 20) est, dans la région de la surface d'impression faisant suite aux pointes de transfert, tiré en formant avec la bande d'encre d'impression un angle aigu de séparation (88), ouvert dans la direction de transport, de 1,5° (degrés),
en ce que l'espace intermédiaire alors produit est comblé par l'expansion de la couche d'encre d'impression,
en ce qu'à l'extrémité de la surface d'impression (90), la bande d'encre d'impression (32) est guidée plus loin en formant avec le support d'informations un angle de séparation (87) de 3 à 42°, de préférence de 3,5°,
et en ce que la région de la surface d'impression faisant suite aux pointes de transfert a une longueur de 0,2 à 5,0 mm (millimètres), de préférence de 1,5 mm.

2. Procédé selon la revendication 1, **caractérisé** en ce que les surfaces en vis-à-vis de la bande porteuse et du support d'informations, l'encre d'impression ainsi que les pointes de transfert et leur chauffage sont dimensionnés en adaptation mutuelle de telle sorte que les parties de l'encre d'impression qui sont amollies par les pointes de transfert chauffées possèdent une plus grande affinité avec le support d'informations qu'avec la bande porteuse.

3. Procédé selon la revendication 1 ou 2, **caractérisé** en ce qu'une fois accomplis 10 à 70% (pour cent), de préférence 50%, du trajet de sortie (90, 91), l'élément de pressage (48) n'exerce plus de pression sur la bande d'encre d'impression (32).

4. Procédé selon l'une quelconque des revendications précédentes, **caractérisé** en ce que le support d'informations (20) est guidé le long de l'élément de pressage (48) de telle sorte que le support d'informations forme avec la surface d'impression (47) un angle aigu (84) de 2° à 30°, de préférence de 10,5°, qui est ouvert à l'encontre de la direction de transport (85) de la bande d'encre d'impression (32).

5. Procédé selon l'une quelconque des revendications précédentes, **caractérisé** en ce que la bande d'encre d'impression (32) est guidée tangentiellement le long de l'élément de pressage (48) en formant avec la surface d'impression (47) un angle aigu (86), qui est égal à environ la moitié de l'angle aigu (84) du support d'informations (20) et de préférence à 5°.

6. Procédé selon l'une quelconque des revendications précédentes, **caractérisé** en ce que, pendant l'avance du support d'informations (20), l'entraînement (55) pour la bande d'encre d'impression (32) est actionné à la même vitesse et en marche avant seulement pendant le fonctionnement d'impression, pendant lequel des parties à imprimer (31) du support d'informations (20) passent le long des pointes de transfert (45, 46) et du parcours de sortie (90),
en ce que la bande d'encre d'impression n'est pas déplacée en marche avant pendant le fonctionnement à blanc, c'est-à-dire pendant le temps de fonctionnement pendant lequel le support d'informations est déplacé en marche avant sans qu'il y ait d'impression,
et en ce que l'élément de pressage (48) n'est pressé contre le support d'informations et contre la bande d'encre d'impression que pendant le fonctionnement d'impression, tandis qu'il est écarté du support d'informations pendant le fonctionnement à blanc.

7. Procédé selon l'une quelconque des revendications précédentes, **caractérisé** en ce que l'entraînement (55) de la bande d'encre d'impression (32) est actionné de manière à déplacer la bande d'encre d'impression en marche arrière juste après un fonctionnement d'impression et avant le début du fonctionnement d'impression suivant, jusqu'à ce que te début de la partie de la bande d'encre d'impression non utilisée à la fin du fonctionnement d'impression précédent se trouve sous les pointes de transfert (45, 46),
et en ce qu'au reste, pendant le fonctionnement à blanc, la bande d'encre d'impression est immobilisée.

8. Procédé, selon la revendication 6 ou 7, **caractérisé** en ce que l'entraînement (55) pour le support d'informations (20) est effectué, en fonctionnement d'impression, à une première vitesse d'impression lente équivalente à celle de la bande d'encre d'impression (32) et à fonctionnement à vide à une deuxième vitesse à vide plus élevée, et
en ce que le support d'informations est seulement pressé contre la bande d'encre d'impression en fonctionnement d'impression, par contre pas en fonctionnement à vide.
